# EUROPÄISCHE PATENTSCHRIFT

(11) **EP 2 452 886 B1**
(45) Veröffentlichungstag und Bekanntmachung des Hinweises auf die Patenterteilung: **29.06.2016**
(21) Anmeldenummer: 11450142.2
(22) Anmeldetag: 14.11.2011
(51) Int. Cl.: B65D 5/4805, B65D 5/24

(54) **FALTSCHACHTEL MIT SPEICHERRÄUMEN**
FOLDING BOX WITH STORAGE COMPARTMENTS
BOÎTE PLIANTE À COMPARTIMENTS DE STOCKAGE

(30) Priorität: 16.11.2010 AT 18862010
(43) Veröffentlichungstag der Anmeldung: 16.05.2012
(73) Patentinhaber: Adi Corporation S.A., 1636 Luxembourg (LU)
(72) Erfinder: Lippitsch, Susanne, 1230 Wien (AT)
(74) Vertreter: Gibler & Poth Patentanwälte KG

(56) Entgegenhaltungen:
- FR-A- 560 279
- US-A- 5 332 148
- US-A- 5 601 231

## Beschreibung

Die Erfindung betrifft eine Faltschachtel welche wenigstens drei Speicherräume aufweist, gemäß dem Oberbegriff des Patentanspruches 1.

Faltschachteln mit mehreren Speicherräumen sind bekannt. Derartige Faltschachteln können insbesondere für den Lebensmitteftransport, insbesondere den Fertigspeisentransport durch einen Lieferservice, verwendet werden. Für die derartige Verwendung sind die Faltschachteln lebensmittelecht, das heißt toxikologisch unbedenklich, und - wenigstens für die Zeitdauer von zumindest 1 bis 2 Stunden - wasserdicht auszubilden.

Derartige Faltschachteln mit mehreren Speicherräumen sind üblicherweise derart ausgebildet, sodass mehrere jeweils genau einen Speicherraum aufweisende Einzelfaltschachteln zur Faltschachtel mit den wenigstens drei Speicherräumen zusammengeklebt werden. Nachteilig dabei ist, dass das Zusammenkleben zeit- und kostenaufwendig ist und dass der zu verwendenden Kleber hohe Anforderungen in Hinblick auf Lebensmittelechtheit, Temperaturbeständigkeit und Wasserbeständigkeit zu erfüllen hat. Nachteilig dabei ist weiters, dass die Faltschachtel kaum volumenschonend zu einem Erstbenutzer, insbesondere einem Gastronom oder Mitarbeiter eines Restaurantbetriebs, geliefert werden kann. Nachteilig dabei ist weiters, dass der Kleber üblicherweise eine gewisse Aushärtezeit aufweist, weshalb die herkömmliche geklebte Faltschachtel nach dem Zusammenkleben für eine gewisse Zeitdauer nicht belastbar ist.

Aus der US 5 601 231 A ist eine Faltschachtel zum Aufnehmen von Lebensmitteln bekannt, welche aus einem vorgeschnittenen Bogen geformt ist.

Aus der US 5 332 148 A ist ein Papierbehälter mit mehreren Speicherräumen bekannt.

Aus der FR 560 279 A ist ein Papierbehälter mit mehreren Speicherräumen bekannt. Aufgabe der Erfindung ist es daher eine wenigstens drei Speicherräume aufweisende Faltschachtel der eingangs genannten Art anzugeben, mit welcher die genannten Nachteile vermieden werden können und welche Faltschachtel kostengünstig, schnell und zuverlässig sowohl maschinell als auch manuell hergestellt werden kann.

Erfindungsgemäß wird dies durch die Merkmale des Patentanspruches 1 erreicht.

Der erste Winkel kleiner 90° ermöglicht, dass die inneren Faltkanten beim Falten eines Zuschnitts faltbaren Materials zur Faltschachtel derart zueinanderführbar sind, dass die Speicherräume der Faltschachtel in stabile Fixierlagen umschnappen, wobei nach dem Umschnappen die Faltschachtel derart stabil ist, dass die Lage der Speicherräume zueinander fixiert ist. Beim Falten eines Zuschnitts zur vorteilhaften Faltschachtel werden dabei insbesondere zuerst die einzelnen Speicherräume gefaltet, dann werden in einer ersten Bewegung die oberen Faltkanten zur Zentralachse geführt, sodass sich die oberen Faltkanten berühren. Weil der erste Winkel kleiner 90° ist, ragen dabei die inneren Faltkanten im Wesentlichen v-förmig auseinander. Beim Zusammenführen der inneren Faltkanten mittels einer zweiten Bewegung schnappen die Speicherräume in deren stabile Fixierlagen. Dieser Umschnappeffekt wird dabei bewirkt durch die einander an der Zentralachse berührenden oberen Faltkanten, welches Berühren der oberen Faltkanten auch ein eingenständiges Rückschnappen der Speicherräume verhindert. Dadurch ist die Stabilität der Faltschachtel gewährleistet, weshalb zur Gewährleistung der lagefesten Anordnung der Speicherräume der Faltschachtel keine Klebestellen erforderlich sind. Dadurch ergibt sich der Vorteil, dass die Faltschachtel lediglich durch Falten und ohne das zeit- und kostenintensive Aneinanderkleben mehrerer Einzelfaltschachteln herstellbar ist. Dadurch, dass die Faltschachtel mehrere Speicherräume aufweist, können unterschiedliche Lebensmittel, beispielsweise Beilagen, Hauptgericht, insbesondere Fleisch, Salat und Dessert, in einer Faltschachtel transportiert, insbesondere an einen Endkunden geliefert, werden, ohne dass sich die unterschiedlichen Lebensmittel vermischen. Vorteilhaft bei dieser Faltschachtel ist weiters, dass sie entweder vorgefaltet, also als fertig gefaltete Faltschachtel, oder als ungefalteter Zuschnitt faltbaren Materials zur Ausbildung der Faltschachtel, zum Erstbenutzer, insbesondere dem Gastronom oder dem Mitarbeiter des Restaurantbetriebs, geliefert werden kann. Vorteilhafterweise weist der ungefaltete Zuschnitt, da dieser flach ist, einen besonders geringen Lagerbedarf auf und kann einfach und in wenigen Handgriffen - mit etwas Übung auch in weniger als einer Minute - vom Erstbenutzer zur die wenigstens drei Speicherräume aufweisenden Faltschachtel gefaltet werden. Vorteilhaft dabei ist, dass der zur Faltschachtel gefaltete Zuschnitt unmittelbar verwendet werden kann, um Lebensmittel in die Faltschachtel einzufüllen.

Die Erfindung betrifft weiters einen Zuschnitt faltbaren Materials, welcher zur Ausbildung der Faltschachtel gemäß den Merkmalen des Patentanspruches 12 ausgebildet ist.

Die Erfindung betrifft weiters ein Verfahren zum Falten einer, wenigstens drei Speicherräume aufweisenden Faltschachtel gemäß den Merkmalen des Patentanspruches 13.

Die Unteransprüche, welche ebenso wie der Patentanspruch 1 und 13 gleichzeitig einen Teil der Beschreibung bilden, betreffen weitere vorteilhafte Ausgestaltungen der Erfindung.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 in Aufsicht eine erste Ausbildung des ungefalteten Zuschnitts faltbaren Materials, welcher Zuschnitts für die Ausbildung der Faltschachtel einer vorteilhaften ersten Ausführungsform vorgesehen ist;
Fig. 2 in Aufsicht eine zweite Ausbildung des ungefalteten Zuschnitts faltbaren Materials, welcher Zuschnitts für die Ausbildung der Faltschachtel einer vorteilhaften zweiten Ausführungsform vorgesehen ist;
Fig. 3 schematisch In Aufsicht die erste Ausbildung des Zuschnitts der Fig. 1 zu Beginn des Verfahrens zum Falten des Zuschnitts zur Faltschachtel der ersten Ausführungsform;
Fig. 4 bis 8 schematisch den gefalteten Zuschnitts der Fig. 1 in aufeinanderfolgenden Zwischenschritten des Verfahrens zum Falten des Zuschnitts nach Fig. 1 zur Faltschachtel der ersten Ausführungsform;
Fig. 9 die Faltschachtel der ersten Ausführungsform in Ansicht von unten;
Fig. 10 die Faltschachtel der Fig. 9 in Ansicht von oben;
Fig. 11 die Faltschachtel der Fig. 10 in der Ansicht der Fig. 10, wobei ein Deckel in dessen Geschlossenstellung angeordnet ist;
Fig. 12 die Faltschachtel der Fig. 10 in der Ansicht der Fig. 10, wobei die drei Deckel in deren Geschlossenstellung angeordnet sind;
Fig. 13 in Aufsicht eine dritte Ausbildung des ungefalteten Zuschnitts faltbaren Materials, welcher Zuschnitts für die Ausbildung der Faltschachtel einer vorteilhaften dritten Ausführungsform, vorgesehen ist; und
Fig. 14 ein Detail von Fig 13 in Aufsicht.

Die Fig. 9 bis 12 zeigen eine Faltschachtel 1 einer vorteilhaften ersten Ausführungsform, welche Faltschachtel 1 wenigstens drei Speicherräume aufweist, wobei jeder der Speicherräume wenigstens jeweils einen Boden G und vom jeweiligen Boden G aufragende Seitenwände S1, S2 aufweist, wobei, damit die Faltschachtel kostengünstig, schnell und zuverlässig sowohl maschinell als auch manuell hergestellt werden kann, vorgesehen ist, dass die Speicherräume um eine Zentralachse der Faltschachtel 1 angeordnet sind, dass innere Seitenwände S1 jene der Seitenwände S1, S2 sind, welche benachbart zur Zentralachse angeordnet sind, wobei jede innere Seitenwand S1 vom jeweiligen Boden G bis zu jeweils einer oberen Faltkante F dieser inneren Seitenwand S1 aufragt und jede innere Seitenwand S1 jeweils eine benachbart zur Zentralachse angeordnete innere Faltkante 2 aufweist, und dass die obere Faltkante F und die innere Faltkante 2 derselben inneren Seitenwand S1 einen ersten Winkel α kleiner als 90° einschließen.

Der erste Winkel a kleiner 90° ermöglicht, dass die inneren Faltkanten 2 beim Falten eines Zuschnitts 10 faltbaren Materials zur Faltschachtel 1 derart zueinanderführbar sind, dass die Speicherräume der Faltschachtel 1 in stabile Fixierlagen umschnappen, wobei nach dem Umschnappen die Faltschachtel 1 stabil und für deren Verwendungszweck gebrauchsfertig ist. Beim Falten eines Zuschnitts 10 zur vorteilhaften Faltschachtel 1 werden dabei insbesondere zuerst die einzelnen Speicherräume gefaltet. Dann werden die oberen Faltkanten F in einer ersten Bewegung zur Zentralachse geführt, sodass sich die oberen Faltkanten F berühren. Weil der erste Winkel kleiner 90° ist, ragen dabei die inneren Faltkanten 2 im Wesentlichen v-förmig auseinander. Beim Zusammenführen der inneren Faltkanten 2 mittels einer zweiten Bewegung schnappen die Speicherräume in stabile Fixierlagen, wobei die Faltschachtel 1 in deren gebrauchsfertigen Zustand umschnappt. Dieser Umschnappeffekt wird dabei bewirkt durch die einander an der Zentralachse berührenden oberen Faltkanten F, welches Berühren der oberen Faltkanten F auch ein eigenständiges Rückschnappen der Speicherräume verhindert. Damit ist die Stabilität der gefalteten Faltschachtel 1 gewährleistet, wobei zur Gewährleistung der lagefesten Anordnung der Speicherräume der Faltschachtel 1 keine Klebestellen erforderlich sind. Dadurch ergibt sich der Vorteil, dass die derart eigenstabile Faltschachtel 1 lediglich durch Falten und ohne zeit- und kostenintensives Kleben herstellbar ist, wobei beim Falten des Zuschnitts 10 gewährleistet werden kann, dass die Böden G und die Seitenwände S1, S2 in eine stabile, fixierte Lage umschnappen, sodass die Faltschachtel 1 auch ohne Kleben stabil ausgebildet ist. Vorteilhaft bei dieser Faltschachtel 1 ist, dass diese entweder vorgefaltet, also als fertige Faltschachtel 1, oder als ungefalteter Zuschnitt 10 faltbaren Materials zur Ausbildung der Faltschachtel 1, zu einem Erstbenutzer, insbesondere einem Gastronom oder Mitarbeiter eines Restaurantbetriebs, geliefert werden kann. Vorteilhafterweise weist der faltbare Zuschnitt 10, da dieser flach ist, einen besonders geringen Lagerbedarf auf und kann einfach und in wenigen Handgriffen - mit etwas Übung auch in deutlich weniger als einer Minute - vom Erstbenutzer zur die wenigstens drei Speicherräume aufweisenden Faltschachtel 1 gefaltet werden. Vorteilhaft dabei ist, dass der zur Faltschachtel 1 gefaltete Zuschnitt 10 unmittelbar verwendet werden kann, um Lebensmittel in die Faltschachtel 1 einzufüllen. Dadurch, dass die Faltschachtel mehrere Speicherräume aufweist, können unterschiedliche Lebensmittel, beispielsweise Beilagen, Hauptspeisen, insbesondere Fleisch, Salat und Dessert, in einer Faltschachtel 1 transportiert, insbesondere an einen Endkunden geliefert, werden, ohne dass sich die unterschiedlichen Lebensmittel vermischen.

Die Faltschachtel 1 der ersten Ausführungsform weist genau drei Speicherräume auf. Die - nicht dargestellte - Faltschachtel 1 der zweiten Ausführungsform oder dritten Ausführungsform weist genau vier Speicherräume auf.

Die Speicherräume dienen zur Aufnahme des Speichergutes, insbesondere der unterschiedlichen Lebensmittel. Insbesondere kann vorgesehen sein, dass - in Gebrauchslage der Faltschachtel 1 - die Speicherräume flüssigkeitsdicht sind, um, insbesondere flüssige, Lebensmittel einer Temperatur bis zu in etwa 100°C, bevorzugt bis zu etwa 90°C, zu speichern, insbesondere im Wesentlichen dauerhaft zu speichern. Dazu kann eine Innenoberfläche des Zuschnitts 10 lebensmittelecht, flüssigkeitsdicht und temperaturbeständig ausgebildet sein, insbesondere mit einer entsprechenden Beschichtung beschichtet sein. Bei Auswahl eines hochtemperaturbeständigen Materials zur Ausbildung des Zuschnitts 10 kann weiters vorgesehen sein, dass die Faltschachtel 1 auch für die, insbesondere kurzfristige, Speicherung von Lebensmitteln mit einer Temperatur über 100°C geeignet ist.

Die Böden G sind in Gebrauchslage der Faltschachtel 1 unten angeordnet und können dementsprechend als Grundwände der Faltschachtel 1 bezeichnet werden. Jeder der Böden G kann insbesondere drei, vier, fünf oder sechs, bevorzugt genau drei, Ecken aufweisen.

Insbesondere kann vorgesehen sein, dass - in Gebrauchslage der Faltschachtel 1 gesehen - die Höhe jedes der Speicherräume wenigstens 50%, insbesondere in etwa 100%, der Länge oder Breite desselben Speicherraums beträgt. Derart eignet sich die Faltschachtel 1 insbesondere für den Transport von Suppen und Eintopfgerichten.

An jeden Boden G grenzen wenigstens drei Seitenwände S1, S2 an, wobei vorgesehen ist, dass zwei der wenigstens drei Seitenwände S1, S2 inneren Seitenwände S1 sind. Äußere Seitenwände S2 der Faltschachtel 1 sind jene der Seitenwände S1, S2, welche beabstandet zur Zentralachse angeordnet sind, wobei die Anzahl der äußeren Seitenwände S2 gleich der oder größer als die Anzahl der Speicherräume ist. An jeden Boden G grenzen somit zwei innere Seitenwände S1 und wenigstens zwei äußere Seitenwände S2.

Die Faltschachtel 1 ist ausbildbar aus dem Zuschnitt 10 faltbaren Materials, wobei der Zuschnitt 10 einen äußeren Schnittrand R1 und einen inneren Schnittrand R2 und vorgegebene Faltmarkierungen zum Falten des Zuschnitts 10 aufweist, wobei vorgesehen ist, dass der Zuschnitt 10 so ausgebildet ist, dass er, entlang der vorgegebenen Faltmarkierungen gefaltet, eine Faltschachtel 1 entsprechend einem der Ansprüche 1 bis 11 formt. Der ungefaltete Zuschnitt 10 kann flach, insbesondere im Wesentlichen eben, an den Erstbenutzer geliefert werden und einfach, schnell sowie zuverlässig zur eigenstabilen Faltschachtel 1 gefaltet werden.

Der Zuschnitt 10 kann insbesondere aus Karton, bevorzugt aus beschichtetem Karton, ausgebildet sein. Dies ermöglicht die besonders kostengünstige Ausbildung der Faltschachtel 1, welche Faltschachtel 1 insbesondere für den Transport und die Lagerung von Lebensmitteln, bevorzugt von Speisen, über mehrere Stunden hinweg geeignet ist.

Fig. 1 zeigt in Aufsicht, also in Blickrichtung parallel zur Zentralachse, eine erste Ausbildung des Zuschnitts 10 faltbaren Materials für die Ausbildung der Faltschachtel 1 einer vorteilhaften ersten Ausführungsform im ungefalteten Zustand, in welcher ersten Ausführungsform die Faltschachtel 1 drei Speicherräume aufweist. Fig. 2 zeigt in Aufsicht, also in Blickrichtung parallel zur Zentralachse, eine zweite Ausbildung des Zuschnitts 10 faltbaren Materials für die Ausbildung der Faltschachtel 1 einer vorteilhaften zweiten Ausführungsform im ungefalteten Zustand, in welcher zweiten Ausführungsform die Faltschachtel 1 vier Speicherräume aufweist. Fig. 13 zeigt in Aufsicht, also in Blickrichtung parallel zur Zentralachse, eine dritte Ausbildung des Zuschnitts 10 faltbaren Materials für die Ausbildung der Faltschachtel 1 einer vorteilhaften dritten Ausführungsform im ungefalteten Zustand, in welcher dritten Ausführungsform die Faltschachtel 1 ebenfalls vier Speicherräume aufweist. In der Aufsicht, also in der Ansicht von oben, bzw. in der Untersicht, also in der Ansicht von unten, ist die Zentralachse lediglich ein Zentralpunkt 3. Der innere Schnittrand R2 des ungefalteten Zuschnitts 10 ist eine um den Zentralpunkt 3 angeordnete geschlossenen Linie, wie dies in Fig. 1, 2 und 3 dargestellt ist. Der äußere Schnittrand R1 des ungefalteten Zuschnitts 10 ist eine um den Zentralpunkt 3 angeordnete geschlossenen Linie, wie dies ebenfalls in Fig. 1, 2 und 3 dargestellt ist.

Bevorzugt kann vorgesehen sein, dass der äußere Schnittrand R1 und der innere Schnittrand R2 beabstandet zueinander angeordnet sind, also einander nicht kontaktieren, sodass auf dem Zuschnitt 10 eine geschlossene um 360° um den Zentralpunkt 3 herumverlaufende Linie gezogen werden kann. Dies gewährleistet die hohe Eigenstabilität der gefalteten Faltschachtel 1 auch ohne einem Kleben, wobei gewährleistet werden kann, dass der Nutzbereich der Speicherräume durchbrechungsfrei ausgebildet ist.

In den Fig. 1, 2 und 13 sind die Faltmarkierungen als gestrichelte Linien dargestellt. Die Faltmarkierungen können insbesondere farblich markiert sein. Insbesondere kann vorgesehen sein, dass der Zuschnitt 10 im Bereich der Faltmarkierungen mit verringerter Wandstärke oder vorgefaltet ausgebildet ist, um das Falten zu erleichtern. Hiezu kann insbesondere vorgesehen sein, dass die Faltmarkierungen als Prägung des Zuschnitts 10 und/oder als Einkerbungen des Zuschnitts 10 und/oder als durchbrechungsfreie ausgebildete Einschnitte im Zuschnitt 10 ausgebildet sind. Jene die oberen Faltkanten F entsprechenden Faltmarkierungen sind - zum Zweck der guten Übersichtlichkeit der Fig. - in den Fig. 1, 2 und 13 des Zuschnitts 10 in dessen ungefalteten Zustand, in welchem ungefalteten Zustand keinen Faltkanten ausgebildet sind, ebenfalls mit dem Bezugszeichen F bezeichnet. Jene die innere Faltkanten 2 entsprechenden Faltmarkierungen sind - zum Zweck der guten Übersichtlichkeit der Fig. - in den Fig. 1, 2 und 13 ebenfalls mit dem Bezugszeichen 2 bezeichnet. Der erste Winkel α der inneren Seitenwand S1 liegt dabei auch im der Faltschachtel 1 entsprechenden Zuschnitt 10 zwischen der der inneren Faltkante 2 entsprechenden Faltmarkierung und der der oberen Faltkante F entsprechenden Faltmarkierung einer inneren Seitenwand S1 vor, wie dies in den Fig. 1, 2, 3 und 13 dargestellt ist.

In vorteilhafter Weise kann vorgesehen sein, dass - in Aufsicht auf den Zuschnitt 10 gesehen und wie in den Fig. 1, 2, 3 und 13 dargestellt - die oberen Faltkanten F sternförmig um die Zentralachse angeordnet sind, wobei - in Aufsicht auf den Zuschnitt 10 gesehen - zwischen jeweils zwei der oberen Faltkanten F ein zweiter Winkel eingeschlossen ist, welcher zweite Winkel im Wesentlichen gleich dem Einfachen oder dem Doppelten, insbesondere genau dem Einfachen, des Vollkreises, also 360°, geteilt durch die Anzahl der oberen Faltkanten F ist. Die aus dem dementsprechenden Zuschnitt 10 gefaltete Faltschachtel 1 ist derart ausgebildet, dass - in Aufsicht auf die Faltschachtel 1 gesehen und wie in Fig. 10, 11 und 12 schematisch dargestellt - die oberen Faltkanten F sternförmig um die Zentralachse angeordnet sind, und dass - in Aufsicht auf die Faltschachtel 1 gesehen - zwischen jeweils zwei der oberen Faltkanten F ein zweiter Winkel eingeschlossen ist, welcher zweite Winkel im Wesentlichen gleich dem Einfachen oder dem Doppelten, insbesondere genau dem Einfachen, des Vollkreises geteilt durch die Anzahl der oberen Faltkanten F ist. Bei der Faltschachtel 1 der ersten Ausführungsform ist der zweite Winkel 120°. Bei der Faltschachtel 1 der zweiten oder dritten Ausführungsform ist der zweite Winkel 90°. Insbesondere auch bei der Faltschachtel 1 einer - nicht dargestellten - vierten Ausführungsform, in welcher Ausführungsform die Faltschachtel 1 fünf oder mehr Speicherräume aufweist, kann vorgesehen sein, dass der zweite Winkel dem Vollkreis geteilt durch die Anzahl der Speicherräume entspricht, welche Anzahl der Speicherräume diese Faltschachtel 1 der dritten Ausführungsform aufweist.

In diesem Zusammenhang kann insbesondere vorgesehen sein, dass Speicherräume der Faltschachtel 1 im Wesentlichen deckungsgleich ausgebildet und radialsymmetrisch um die Zentralachse angeordnet sind, wie dies schematisch in den Fig. 9, 10, 11 und 12 dargestellt ist. Bei der im Wesentlichen deckungsgleichen Ausbildung der Speicherräume Faltschachtel 1 kann insbesondere weiters vorgesehen sein, dass der Zuschnitt 10 zur Ausbildung dieser Faltschachtel 1 eine der Anzahl der Speicherräume entsprechende, also gleiche, Anzahl von Zuschnittsegmenten 11, 12, 13, 14 aufweist, wobei die Zuschnittsegmente 11, 12, 13, 14 zueinander deckungsgleich und radialsymmetrisch um den Zentralpunkt 3 angeordnet sind, wie dies in Fig. 1, 2, 3 und 13 dargestellt ist.

In vorteilhafter Weiterbildung kann vorgesehen sein, dass die obere Faltkante F von zwei inneren Seitenwänden S1 zweier benachbarter Speicherräume umfasst ist, sodass diese zwei benachbarten Speicherräume entlang dieser oberen Faltkante F aneinandergrenzen, wie dies bei der ersten und der zweiten Ausführungsform der Faltschachtel 1 vorgesehen ist. Vorteilhaft dabei ist, dass die benachbarten Speicherräume nahe zueinander angeordnet sind, sodass die Faltschachtel 1 kompakt ausgebildet ist. Beim Falten werden dabei die oberen Faltkanten F, also im Zuschnitt 10 die Bereiche der Faltmarkierungen für die oberen Faltkanten F, um wenigstens 150°, insbesondere um im Wesentlichen 180°, gefaltet. Damit hierbe die oberen Faltkanten F leicht um diesen großen Winkel faltbar sind, kann insbesondere vorgesehen sein, dass der Zuschnitt 10 in diesem Bereich breit oder doppelt an zwei zueinander im Wesentlichen parallelen und nahe zueinander benachbarten Bereichen zum Falten vorbereitet insbesondere gefalzt sein, wie dies schematisch in Fig. 1 durch die doppelt gestrichelt dargestellten oberen Faltkanten F dargestellt ist.

Insbesondere kann vorgesehen sein, dass die erste innere Seitenwand S1 der inneren Seitenwände S1 eines Speicherraumes der Speicherräume und die zweite innere Seitenwand S1 der inneren Seitenwände S1 desselben Speicherraumes mittels einer inneren Faltwandung B desselben Speicherraumes miteinander verbunden sind. Dies ist bei der ersten, zweiten und dritten Ausführungsform der Faltschachtel 1 vorgesehen, wozu der Zuschnitt 10 der ersten Ausbildung, der Zuschnitt 10 der zweiten Ausbildung und der Zuschnitt 10 der dritten Ausbildung die dementsprechend ausgebildeten inneren Faltwandungen B aufweisen. Beim Falten jeweils eines Speicherraums wird die innere Faltwandung B dieses Speicherraums aufgestellt und derart gewährleistet, dass dieser Speicherraum in dessen Gebrauchslage in Richtung der Zentralachse dicht ist. Dazu kann bevorzugt vorgesehen sein, dass die inneren Faltwandung B durchbrechungsfrei ist.

In diesem Zusammenhang kann vorgesehen sein, dass jeder Speicherraum eine innere Faltwandung B aufweist. Die inneren Faltwandungen B sind dabei bereichsweise durch den inneren Schnittrand R2 begrenzt, wobei insbesondere vorgesehen sein kann, dass sich zwei benachbarte Faltwandungen B an einem ersten Eckpunkt einer inneren Seitenwand S1 kontaktieren, wobei der erste Eckpunkt jener Punkt ist, an welchen sich die obere Faltkante F und die innere Faltkante 2 dieser inneren Seitenwand S1 kontaktieren.

Insbesondere kann weiters vorgesehen sein, dass die erste innere Seitenwand S1 der inneren Seitenwände S1 eines Speicherraumes der Speicherräume und eine der wenigstens einen äußeren Seitenwand S2 desselben Speicherraumes mittels einer ersten äußeren Faltwandung A miteinander verbunden sind, dass die zweite innere Seitenwand S1 der inneren Seitenwände S1 desselben Speicherraumes und eine der wenigstens einen äußeren Seitenwand S2 desselben Speicherraumes mittels einer zweiten äußeren Faltwandung A miteinander verbunden sind, und dass wenigstens eine, insbesondere beide, der beiden äußeren Faltwandungen A desselben Speicherraumes ausgebildet und lagefixiert angeordnet ist, um die Stabilität der Faltschachtel 1 zu unterstützen. Dies ist ebenfalls bei der ersten, zweiten und dritten Ausführungsform der Faltschachtel 1 vorgesehen, wozu der Zuschnitt 10 der ersten Ausbildung, der Zuschnitt 10 der zweiten Ausbildung und der Zuschnitt 10 der dritten Ausbildung die dementsprechend ausgebildeten äußeren Faltwandungen A aufweisen, wie dies in den Fig. 1, 2, 3 und 13 dargestellt ist. Beim Falten des Speicherraums wird die äußere Faltwandung A dieses Speicherraums aufgestellt und derart gewährleistet, dass der Speicherraum in dessen Gebrauchslage seitlich nach außen hin, also radial weg von der Zentralachse, dicht ist. Dazu kann bevorzugt vorgesehen sein, dass die äußere Faltwandung A durchbrechungsfrei ist. Die äußeren Faltwandungen A sind bereichsweise durch den äußeren Schnittrand R1 begrenzt.

Anhand der Fig. 3 bis 9 wird im Folgenden das manuelle Falten, also das Falten per Hand, des ersten Zuschnitts 10 zur Faltschachtel 1 der ersten Ausführungsform ein Verfahren zum Falten der, wenigstens drei Speicherräume aufweisenden Faltschachtel 1 aus dem Zuschnitt 10 faltbaren Materials dargestellt und im Weiteren beschrieben, wobei bei dem Verfahren vorgesehen ist, dass in einer ersten Bewegung obere Faltkanten F der Faltschachtel 1 in Richtung einer Zentralachse zueinander bewegt werden, und dass in einer an die erste Bewegung anschließenden zweiten Bewegung innere Faltkanten 2 der Faltschachtel 1 in Richtung der Zentralachse zueinander gekippt werden, sodass innere Seitenwände S1 und Böden G der Faltschachtel 1 in eine stabil und zueinander fixierte Lage schnappen. In den dargestellten Fig. 3 bis 9 erfolgt die erste Bewegung zwischen den Fig. 7 und 8. In den dargestellten Fig. 3 bis 9 erfolgt die zweite Bewegung zwischen den Fig. 8 und 9.

Zum manuellen Falten der Faltschachtel 1 der ersten Ausführungsform wird zuallererst der ungefaltete Zuschnitt 10 der ersten Ausbildung, welcher in schematischer Aufsicht in Fig. 3, dargestellt in die Hand genommen. Insbesondere kann dabei vorgesehen sein, dass in einem ersten Schritt, welcher erste Schritt vor der ersten Bewegung durchgeführt wird, äußere Seitenwände S2 des Zuschnitts in Richtung der Zentralachse aufgeklappt werden, wobei die wenigstens eine äußere Seitenwand S2 und der Boden G jeweils eines Speicherraumes der Speicherräume zueinander lagefixiert werden. Damit werden die Speicherräume der Faltschachtel 1 ausgebildet, wobei die Speicherräume zueinander weiterhin beweglich, also zueinander nicht lagefixiert, sind.

Die Lagefixierung der wenigstens einen äußeren Seitenwand S2 und des Bodens G relativ zueinander jeweils eines Speicherraumes kann bevorzugt derart erfolgen, dass jeweils eine sich von der äußeren Seitenwand S2 zur inneren Seitenwand S1 erstreckende äußere Faltwandung A eingeklappt und an dieser innere Seitenwand S1 befestigt wird. Die innere Seitenwand S1 kann hiezu Befestigungsmittel zur Befestigung der äußeren Faltwandung A aufweisen. Das Befestigungsmittel kann insbesondere als Einstecklasche C ausgebildet sein, in welche Einstecklasche C ein Ende der äußeren Faltwandung A eingesteckt werden kann, wie dies in Fig. 5, 6 und 7 schematisch dargestellt ist. In anderer Ausbildung kann vorgesehen sein, dass die Befestigung der äußere Faltwandung A an der inneren Seitenwand S1 durch Kleben erfolgt.

Sobald sämtliche Speicherräume ausgebildet sind, insbesondere sobald alle äußere Faltwandungen A des Zuschnitts 10 bzw. der Faltschachtel 1 jeweils an der jeweilig angrenzenden inneren Seitenwand S2 befestigt sind, wie dies in Fig. 7 schematisch dargestellt ist, wird die erste Bewegung durchgeführt, um die oberen Eckpunkte der inneren Seitenwände S1 zueinander zu führen. Mittels dieser Bewegung wird der gefaltete Zuschnitt 10 gemäß der Fig. 7 zum gefalteten Zuschnitt 10 gemäß der Fig. 8 übergeführt. Nach der ersten Bewegung und vor der zweiten Bewegung ragen die inneren Faltkanten 2 v-förmig auseinander, wie dies in Fig. 8 schematisch dargestellt ist.

In der zweiten Bewegung werden die inneren Faltkanten 2 zueinander geführt, damit die Speicherräume in deren zueinander tagefeste, also stabile, Lagen umschnappen, wobei diese Lagen als Fixierlagen der Speicherräume bezeichnet werden können. Die zweite Bewegung kann in diesem Sinn als Umschnappbewegung bezeichnet werden, wobei mittels der zweiten Bewegung der gefaltete Zuschnitt 10 gemäß der Fig. 8 mittels eines Umschnappens zur gebrauchsfertig gefalteten Faltschachtel 1 gemäß der Fig. 9 bzw. der Fig. 10 übergeführt wird. Bei der gebrauchsfertigen Faltschachtel 1 ist gewährleistet, dass diese eigenstabil ist, sodass die Lagefixierung der Speicherräume zueinander bei der Verwendung der Faltschachtel 1 zuverlässig gewährleistet ist.

Bei der zweiten Bewegung ist eine insbesondere durch den ersten Winkel α und die Länge der oberen Faltkanten F vorgebbare erste Kraft zu überwinden. Da bei Überwindung dieser ersten Kraft in der zweiten Bewegung die Speicherräume in deren gebrauchsfertige Anordnungen umschnappen, wird die erste Kraft im weiteren als Umschnappkraft bezeichnet. Nach der Durchführung der zweiten Bewegung ist die Faltschachtel 1 gebrauchsfertig, wobei ein Rückklappen der Speicherräume der Faltschachtel 1 aus deren zueinander lagefixierten Anordnungen heraus lediglich dann erfolgt, wenn die Umschnappkraft in einer zur zweiten Bewegung entgegengesetzten dritten Bewegung überwunden wird.

Da bei der dritten Bewegung die Speicherräume in deren zueinander unfixierten Anordnung rückschnappen, kann die dritte Bewegung als Rückschnappbewegung bezeichnet werden. Bei der Verwendung der Faltschachtel 1 ist das Rückschnappen der Speicherräume, also die Rückschnappbewegung, unerwünscht. Die vorgebbare Umschnappkraft ist bevorzugt somit derart vorgegeben, dass bei der Verwendung der Faltschachtel 1 in dem für die Faltschachtel 1 vorgesehenen Verwendungszweck keine in Richtung der dritten Bewegung wirkende dritte Kraft auftritt, die größer als die Umschnappkraft ist. Dabei kann insbesondere ein Sicherheitsfaktor, beispielsweise der Sicherheitsfaktor zwei, derart berücksichtigt werden, sodass die bei der dem Verwendungszweck entsprechenden Verwendung der Faltschachtel 1 maximal auftretende dritte Kraft höchstens die Umschnappkraft geteilt durch den Sicherheitsfaktor ist.

Erfindungsgemäß wird der Punkt, an welchem einander die obere Faltkante F und die innere Faltkante 2 derselben inneren Seitenwand S1 kontaktieren, als erster Eckpunkt bezeichnet, wobei vorgesehen ist, dass in Seitenansicht der Faltschachtel gesehen die von der Faltschachtel 1 umfassten ersten Eckpunkte im Wesentlichen auf selber Höhe angeordnet sind, und dass - in Seitenansicht der Faltschachtel 1 gesehen - die von der Faltschachtel 1 umfassten ersten Eckpunkte höher als weitere Punkte der oberen Faltkanten F angeordnet sind, insbesondere die am höchsten angeordneten Punkte der oberen Faltkanten F sind. Die - in Aufsicht auf die Faltschachtel 1 gesehen - sternförmig von der Zentralachse wegweisenden oberen Faltkanten F schließen dabei einen dritten Winkel kleiner 90° mit der Zentralachse ein. Je kleiner dieser dritte Winkel ist, desto größer ist die Umschnappkraft, wobei der dritte Winkel insbesondere durch den ersten Winkel α und die Länge der oberen Faltkante vorgebbar ist.

Das vorstehend beschriebene Verfahren kann selbstverständlich auch maschinell, also automatisiert, durchgeführt werden. Das Verfahren eignet sich in vorteilhafter Weise auch zur Ausbildung Faltschachteln 1 mit mehr als drei Speicherräumen, insbesondere für die Faltschachtel 1 mit vier Speicherräumen, also gemäß der zweiten Ausführungsform, sowie für die Faltschachtel 1 mit fünf, sechs oder mehr Speicherräumen, also gemäß der dritten Ausführungsform.

Zur Erhöhung der Umschnappkraft kann vorgesehen sein, dass die oberen Faltkanten F und/oder die inneren Seitenwände S1 im Bereich der oberen Faltkanten F verstärkt ausgebildet sind. Durch diese verstärkte Ausbildung kann eine Verformung der oberen Faltkante F bei der zweiten Bewegung zuverlässig verhindert werden, sodass eine besonders hohe Umschnappkraft vorgegeben werden kann. Zur Verstärkung der Faltkanten F und/oder die inneren Seitenwände S1 im Bereich der oberen Faltkanten F kann vorgesehen sein, dass das faltbare Material in diesem Bereich dicker ist und/oder ein Verstärkungsmaterial, beispielsweise Blech, Holz und/oder Kunststoff, umfasst.

In vorteilhafter Weiterbildung kann vorgesehen sein, dass wenigstens einer der Speicherräume, insbesondere jeder der Speicherräume, wenigstens einen Deckel D zum Abdecken des jeweiligen Speicherraumes umfasst. Insbesondere kann vorgesehen sein, dass die Anzahl der von der Faltschachtel 1 umfassten Deckel D gleich der Anzahl der von derselben Faltschachtel 1 umfassten Speicherräume ist, wie dies bei der ersten Ausführungsform und der zweiten Ausführungsform der Faltschachtel 1 vorgesehen ist. In der ersten Ausführungsform der Faltschachtel 1 umfasst die Faltschachtel 1 drei Deckel D. In der zweiten und dritten Ausführungsform der Faltschachtel 1 umfasst die Faltschachtel 1 vier Deckel D. Mittels der Deckel D sind die Speicherräume verschließbar, wie dies schematisch in Fig. 11 und Fig. 12 dargestellt ist. Durch den Deckel D kann der jeweilige Speicherraum nach oben hin abgedeckt werden. Derart kann das Auskühlen einer sich im Speicherraum befindlichen Speise verlangsamt werden. Derart kann weiters verhindert werden, dass beim Transport der Faltschachtel 1, beispielsweise der Auslieferung der Fertigspeise durch den Lieferservice an den Endkunden, Verunreinigungen in die Speise gelangen.

In diesem Zusammenhang kann insbesondere vorgesehen sein, dass die innere Faltwandung B eines Speicherraumes der Speicherräume im Wesentlichen zwischen der ersten inneren Seitenwand und der zweiten inneren Seitenwand desselben Speicherraumes angeordnet ist, wie dies in Fig. 10, 11 und 12 dargestellt ist. Derart ragt die gefaltete innere Faltwandung B in den Speicherraum hinein, womit die innere Faltwandung B in vorteilhafter Weise als Klemmmittel für einen Deckel D verwendet werden kann, um den Deckel D in dessen Geschlossenstellung zu fixieren, wie dies in Fig. 11 und 12 schematisch dargestellt ist. Fig. 11 zeigt schematisch in Aufsicht die Faltschachtel 1 der ersten Ausführungsform, bei welcher Faltschachtel 1 einer der drei Deckel D in dessen Geschlossenstellung angeordnet ist. Damit die innere Faltwandung B als Klemmmittel für den Deckel D verwendbar ist, weist der Deckel D einen an geeigneter Stelle angeordneten Schlitz auf, wie dies schematisch in Fig. 10 dargestellt ist. Beim Zuklappen des Deckels D, um von der Faltschachtel 1 gemäß der Fig. 10 zur Faltschachtel gemäß der Fig. 11 zu gelangen, wird der Deckel D zur Zentralachse geschwenkt und der Schlitz im Deckel D auf die innere Faltwandung B aufgeschoben. Vorteilhaft dabei ist, dass der Deckel D besonders zuverlässig in dessen Geschlossenstellung anordenbar ist.

Bei einer Faltschachtel 1, welche Faltschachtel 1 wenigstens drei Speicherräume aufweist, wobei jeder der Speicherräume wenigstens jeweils einen Boden G und vom jeweiligen Boden G aufragende Seitenwände S1, S2 aufweist, kann besonders bevorzugt vorgesehen sein, dass die Speicherräume um die Zentralachse der Faltschachtel 1 angeordnet sind, dass die inneren Seitenwände S1 jene der Seitenwände S1, S2 sind, welche benachbart zur Zentralachse angeordnet sind, dass die erste innere Seitenwand S1 der inneren Seitenwände S1 eines Speicherraumes der Speicherräume und die zweite innere Seitenwand S1 der inneren Seitenwände S1 desselben Speicherraumes mittels der inneren Faltwandung B desselben Speicherraumes miteinander verbunden sind, dass wenigstens einer der Speicherräume, insbesondere jeder der Speicherräume, wenigstens einen Deckel D zum Abdecken des jeweiligen Speicherraumes umfasst, und dass die innere Faltwandung B eine Aufnahme 4 aufweist, zum Halten des Deckels D in einer geschlossenen Position. Dadurch kann ein Deckelverschluss gebildet werden, bei welchem eine Spitze 5 des Deckels D auf besonders einfache Art und weise festgehalten werden kann, wobei beim Öffnen und Schließen des Deckels D der Benutzer nicht mit den inneren Flächen des Speicherraumes, welche auch mit dem eingefüllten Lebensmittel in Berührung war, in Berührung kommt. Dadurch kann das Öffnen und Schließen des Deckels D wesentlich hygienischer erfolgen.

In bevorzugter Kombination dieses Deckelverschlusses mit den Merkmalen, dass jede innere Seitenwand S1 vom jeweiligen Boden G bis zu jeweils einer oberen Faltkante F dieser inneren Seitenwand S1 aufragt und jede innere Seitenwand S1 jeweils eine benachbart zur Zentralachse angeordnete innere Faltkante 2 aufweist, und dass die obere Faltkante F und die innere Faltkante 2 derselben inneren Seitenwand S1 einen ersten Winkel α kleiner als 90° einschließen, welche die, in Fig. 13 dargestellte, dritte Ausbildung des ungefalteten Zuschnitts faltbaren Materials bildet, ergeben sich die zusätzlichen und besonders vorteilhaften Wirkungen, dass die Faltschachtel eine hohe Eigenstabilität aufweist, wodurch der Deckel besonders gut in der Aufnahme gehalten werden kann. Weiters ragt durch einen ersten Winkel α, welcher kleiner als 90° ist die Faltwandung B im zusammengefalteten Zustand über die benachbarten oberen Faltkanten F hinaus, wodurch die Aufnahme 4 besonders einfach ausgebildet werden kann, und das Öffnen und Schließen des Deckels ebenfalls vereinfacht werden kann.

Bevorzugt ist vorgesehen, die vorstehend beschriebene Faltschachtel, welche einen bevorzugten Deckelverschluss aufweist bzw. ausbildet, mit sämtlichen weiteren Ausführungsformen bzw. Merkmalen einer Faltschachtel und/oder eines Zuschnitts zur Bildung einer Faltschachtel gemäß der gegenständlichen Beschreibung zu kombinieren. Dabei ist insbesondere vorgesehen, bei den eingangs beschriebenen Ausführungsformen einer Faltschachtel die vorstehend beschriebene Ausbildung der inneren Faltwandung B vorzusehen, sowie in bevorzugter Weiterbildung die vorstehend beschriebene Ausbildung der Deckel D.

Insbesondere ist dabei vorgesehen, die betreffende Faltschachtel, bei welchem die innere Faltwandung B eine Aufnahme 4 aufweist, mit den vorteilhaften Weiterbildung der eingangs beschrieben Faltschachtel 1 oder des ungefalteten Zuschnittes 10 zur Bildung einer Faltschachtel 1, bei welchen die obere Faltkante F und die innere Faltkante 2 derselben inneren Seitenwand S1 einen ersten Winkel α kleiner als 90° einschließen, zu kombinieren.

In Fig. 14 ist ein Detail der dritten Ausbildung des ungefalteten Zuschnitts 10 faltbaren Materials dargestellt, in welcher die Aufnahme 4 und der hierfür speziell ausgebildete Deckel D dargestellt ist.

Besonders bevorzugt kann gemäß der dritten Ausbildung vorgesehen sein, dass der innere Schnittrand R2 derart geformt ist, dass dieser eine Aufnahme 4 zum Halten des Deckels D in einer geschlossenen Position ausbildet. Hierbei kann bevorzugt der innere Schnittrand R2 eine Einbuchtung 6 aufweisen, welche durch vorstehende Fortsätze 7 an den Rändern begrenzt ist. In der geschlossenen Position ragt hierbei die Spitze 5 des Deckels D in die Einbuchtung 6, und wird von den Fortsätzen 7 gehalten.

Der Deckel D kann bevorzugt Lappen 8 aufweisen, welche vorgesehen sind in der geschlossenen Position des Deckels D gegen die inneren Seitenwände S1 gepresst zu werden. Besonders bevorzugt kann hierbei vorgesehen sein, dass die Lappen 8 nicht bis zur Spitze 5 des Deckels reichen, sondern von diesem beabstandet sind, insbesondere 5 mm bis 30 mm beabstandet sind. Dadurch kann der Lappen 8 die Eindringtiefe der Spitze 5 in die Aufnahme 4 wirkungsvoll begrenzen und weiters sich mit den Fortsätzen 7 in der geschlossenen Position verhaken.

In vorteilhafter Weise kann vorgesehen sein, dass die Faltschachtel 1 stapelbar derart ausgebildet ist, dass in einem ersten Freiraum zwischen zwei benachbarten Böden G der Faltschachtel, 1 eine obere Faltkante F einer zu dieser Faltschachtel 1 gleichartig ausgebildeten weiteren Faltschachtel 1, also Faltschachteln 1 der gleichen Ausführungsform, anordenbar ist, wie dies ebenfalls bei Faltschachteln 1 der ersten Ausführungsform, der zweiten Ausführungsform und/oder bei Faltschachteln 1 der zweiten Ausführungsform vorgesehen ist. In vorteilhafter Weise ist die Faltschachtel 1 dabei stapelbar sowohl wenn die Deckel D - wie in Fig. 10 dargestellt - offen angeordnet als auch wenn die Deckel D - wie in Fig. 12 dargestellt - geschlossen angeordnet sind. Dadurch dass bei der gestapelten Anordnung wenigstens zweier Faltschachteln 1 gleicher Ausführungsform die oberen Faltkanten F einer ersten der Faltschachteln 1 zwischen benachbarten inneren Seitenwänden S1 einer unmittelbar über der ersten der Faltschachteln 1 angeordneten zweiten der Faltschachteln 1 angeordnet sind, ist ein sicher Stand der gestapelten Anordnung wenigstens zweier Faltschachteln 1 der gleichen Ausführungsform gewährleistet. Derart können insbesondere auch drei, vier oder fünf, insbesondere mit Lebensmitteln, bevorzugt mit warmen Speisen, befüllte Faltschachteln 1 der gleichen Ausführungsform zuverlässig übereinandergestapelt transportiert werden. Für einen Fertigspeisen-Lieferservice wird dadurch die Handhabung der Faltschachteln 1 wesentlich vereinfacht.

Weitere erfindungsgemäße Ausführungsformen weisen lediglich einen Teil der beschriebenen Merkmale auf, wobei jede Merkmalskombination, insbesondere auch von verschiedenen beschriebenen Ausführungsformen, vorgesehen sein kann.

## Patentansprüche

1. Faltschachtel (1), welche Faltschachtel (1) wenigstens drei Speicherräume aufweist, wobei jeder der Speicherräume wenigstens jeweils einen Boden (G) und vom jeweiligen Boden (G) aufragende Seitenwände (S1, S2) aufweist, wobei die Speicherräume um eine Zentralachse der Faltschachtel (1) angeordnet sind, wobei innere Seitenwände (S1) jene der Seitenwände (S1, S2) sind, welche benachbart zur Zentralachse angeordnet sind, wobei jede innere Seitenwand (S1) vom jeweiligen Boden (G) bis zu jeweils einer oberen Faltkante (F) dieser inneren Seitenwand (S1) aufragt und jede innere Seitenwand (S1) jeweils eine benachbart zur Zentralachse angeordnete innere Faltkante (2) aufweist, wobei die obere Faltkante (F) und die innere Faltkante (2) derselben inneren Seitenwand (S1) einen ersten Winkel (α) kleiner als 90° einschließen, **dadurch gekennzeichnet, dass** die obere Faltkante (F) und die innere Faltkante (2) derselben inneren Seitenwand (S1) einander an einem ersten Eckpunkt kontaktieren, dass - in Seitenansicht der Faltschachtel gesehen - die von der Faltschachtel (1) umfassten ersten Eckpunkte im Wesentlichen auf selber Höhe angeordnet sind, und dass - in Seitenansicht der Faltschachtel gesehen - die von der Faltschachtel (1) umfassten ersten Eckpunkte höher als weitere Punkte der oberen Faltkanten (F) angeordnet sind, insbesondere die am höchsten angeordneten Punkte der oberen Faltkanten (F) sind.

2. Faltschachtel (1) nach Anspruch 1, **dadurch gekennzeichnet, dass** die obere Faltkante (F) von zwei inneren Seitenwänden (S1) zweier benachbarter Speicherräume umfasst ist, sodass diese zwei benachbarten Speicherräume entlang dieser oberen Faltkante (F) aneinandergrenzen.

3. Faltschachtel (1) nach Anspruch 1 oder 2, **dadurch gekennzeichnet, dass** - in Aufsicht auf die Faltschachtel (1) gesehen - die oberen Faltkanten (F) sternförmig um die Zentralachse angeordnet sind, und dass - in Aufsicht auf die Faltschachtel (1) gesehen - zwischen jeweils zwei der oberen Faltkanten (F) ein zweiter Winkel eingeschlossen ist, welcher zweite Winkel im Wesentlichen gleich dem Einfachen oder dem Doppelten des Vollkreises geteilt durch die Anzahl der oberen Faltkanten (F) ist.

4. Faltschachtel (1) nach einem der Ansprüche 1 bis 3, **dadurch gekennzeichnet, dass** die erste innere Seitenwand (S1) der inneren Seitenwände (S1) eines Speicherraumes der Speicherräume und die zweite innere Seitenwand (51) der inneren Seitenwände (S1) desselben Speicherraumes mittels einer inneren Faltwandung (B) desselben Speicherraumes miteinander verbunden sind.

5. Faltschachtel (1) nach Anspruch 4, **dadurch gekennzeichnet, dass** die innere Faltwandung (B) eines Speicherraumes der Speicherräume im Wesentlichen zwischen der ersten inneren Seitenwand und der zweiten inneren Seitenwand desselben Speicherraumes angeordnet ist.

6. Faltschachtel (1) nach einem der Ansprüche 1 bis 5, **dadurch gekennzeichnet, dass** äußere Seitenwände (S2) der Faltschachtel (1) jene der Seitenwände (S1, S2) sind, welche beabstandet zur Zentralachse angeordnet sind, und dass die Anzahl der äußeren Seitenwände (S2) gleich der oder größer als die Anzahl der Speicherräume ist.

7. Faltschachtel (1) nach Anspruch 6, **dadurch gekennzeichnet, dass** die erste innere Seitenwand (S1) der inneren Seitenwände (S1) eines Speicherraumes der Speicherräume und eine der wenigstens einen äußeren Seitenwand (S2) desselben Speicherraumes mittels einer ersten äußeren Faltwandung (A) miteinander verbunden sind, dass die zweite innere Seitenwand (S1) der inneren Seitenwände (S1) desselben Speicherraumes und eine der wenigstens einen äußeren Seitenwand (S2) desselben Speicherraumes mittels einer zweiten äußeren Faltwandung (A) miteinander verbunden sind, und dass wenigstens eine, insbesondere beide, der beiden äußeren Faltwandungen (A) desselben Speicherraumes ausgebildet und lagefixiert angeordnet ist, um die Stabilität der Faltschachtel (1) zu unterstützen.

8. Faltschachtel (1) nach Anspruch 7, **dadurch gekennzeichnet, dass** wenigstens einer der Speicherräume, insbesondere jeder der Speicherräume, wenigstens einen Deckel (D) zum Abdecken des jeweiligen Speicherraumes umfasst.

9. Faltschachtel (1) nach einem der Ansprüche 4 bis 7, sowie 8 **dadurch gekennzeichnet, dass** die innere Faltwandung (B) eine Aufnahme aufweist, zum Halten des Deckels (D) in einer geschlossenen Position.

10. Faltschachtel (1) nach einem der Ansprüche 1 bis 9, **dadurch gekennzeichnet, dass** - in Gebrauchslage der Faltschachtel (1) - die Speicherräume flüssigkeitsdicht sind, um, insbesondere flüssige, Lebensmittel einer Temperatur bis zu in etwa 100°C zu speichern, insbesondere im Wesentlichen dauerhaft zu speichern.

11. Faltschachtel (1) nach einem der Ansprüche 1 bis 10, **dadurch gekennzeichnet, dass** die Faltschachtel (1) stapelbar derart ausgebildet ist, dass in einem ersten Freiraum zwischen zwei benachbarten Böden (G) der Faltschachtel (1) eine obere Faltkante (F) einer zu dieser Faltschachtel (1) im Wesentlichen gleichartig ausgebildeten weiteren Faltschachtel (1) anordenbar ist.

12. Zuschnitt (10) faltbaren Materials, aufweisend einen äußeren Schnittrand (R1) und einen inneren Schnittrand (R2) und vorgegebene Faltmarkierungen zum Falten des Zuschnitts (10), **dadurch gekennzeichnet, dass** der Zuschnitt (10) so ausgebildet ist, dass er, entlang der vorgegebenen Faltmarkierungen gefaltet, eine Faltschachtel (1) entsprechend einem der Ansprüche 1 bis 11 formt.

13. Verfahren zum Falten einer, wenigstens drei Speicherräume aufweisenden Faltschachtel (1) nach einem der Ansprüche 1 bis 11 aus einem Zuschnitt (10) faltbaren Materials nach Anspruch 12, **dadurch gekennzeichnet, dass** in einer ersten Bewegung obere Faltkanten (F) in Richtung einer Zentralachse zueinander bewegt werden, und dass in einer an die erste Bewegung anschließenden zweiten Bewegung innere Faltkanten (2) in Richtung der Zentralachse zueinander gekippt werden, sodass zur Ausbildung der Faltschachtel (1) innere Seitenwände (S1) und Böden (G) in eine stabile, fixierte Lage schnappen.

14. Verfahren nach Anspruch 13, **dadurch gekennzeichnet, dass** in einem vor der ersten Bewegung durchgeführten ersten Schritt äußere Seitenwände (S2) des Zuschnitts in Richtung der Zentralachse aufgeklappt werden, und dass die wenigstens eine äußere Seitenwand (S2) und der Boden (G) jeweils eines Speicherraumes der Speicherräume zueinander lagefixiert werden.

## Claims

1. A folding box (1), which folding box (1) comprises at least three storage compartments, wherein each of the storage compartments comprises at least one base (G) and side walls (S1, S2) which protrude upwardly from the respective base (G), wherein the storage compartments are arranged around a central axis of the folding box (1), wherein the inner side walls (S1) are those side walls (S1, S2) which are arranged adjacent to the central axis, wherein each inner side wall (S1) protrudes upwardly from the respective base (G) up to a respective upper folding edge (F) of said inner side wall (S1), and each inner side wall (S1) comprises a respective inner folding edge (2) arranged adjacent to the central axis, wherein the upper folding edge (F) and the inner folding edge (2) of the same inner side wall (S1) enclose a first angle (α) of less than 90°, **characterized in that** the upper folding edge (F) and the inner folding edge (2) of the same inner side wall (S1) contact each other at a first corner point, the first corner points surrounded by the folding box (1) are arranged, as seen in a side view of the folding box, at substantially the same height, and the first corner points surrounded by the folding box (1) are arranged, as seen in a side view of the folding box, at a higher altitude than further points of the upper folding edges (F), especially the points of the upper folding edges (F) that are arranged the highest.

2. A folding box (1) according to claim 1, **characterized in that** the upper folding edge (F) is surrounded by two inner side walls (S1) of two adjacent storage compartments, so that said two adjacent storage compartments adjoin each other along said upper folding edge (F).

3. A folding box (1) according to claim 1 or 2, **characterized in that** the upper folding edges (F) are arranged in a star-shaped manner around the central axis as seen in a top view of the folding box (1), and a second angle is enclosed between two of the upper folding edges (F) as seen in a top view of the folding box (1), which second angle is substantially equal to the single or double of the full circle divided by the number of the upper folding edges (F).

4. A folding box (1) according to one of the claims 1 to 3, **characterized in that** the first inner side wall (S1) of the inner side walls (S1) of one storage compartment of the storage compartments and the second inner side wall (S1) of the inner side walls (S1) of the same storage chamber are connected to each other by means of an inner folding wall (B) of the same storage compartment.

5. A folding box (1) according to claim 4, **characterized in that** the inner folding wall (B) of a storage compartment of the storage compartments is arranged substantially between the first inner side wall and the second inner side wall of the same storage compartment.

6. A folding box (1) according to one of the claims 1 to 5, **characterized in that** the outer side walls (S2) of the folding box (1) are those side walls (S1, S2) which are arranged spaced from the central axis, and the number of the outer side walls (S2) is equal to or greater than the number of the storage compartments.

7. A folding box (1) according to claim 6, **characterized in that** the first inner side wall (S1) of the inner side walls (S1) of a storage compartment of the storage compartments and one of the at least one outer side wall (2) of the same storage compartment are connected to each other by means of a first outer folding wall (A), the second inner side wall (S1) of the inner side walls (S1) of the same storage compartment and one of the at least one outer side wall (S2) of the same storage compartment are connected by means of a second outer folding wall (A) to each other, and at least one, especially both, of the two outer folding walls (A) of the same storage compartment are formed and arranged fixed in position in order to support the stability of the folding box (1).

8. A folding box (1) according to claim 7, **characterized in that** at least one of the storage compartments, especially each of the storage compartments, comprises at least one cover (D) for covering the respective storage compartment.

9. A folding box (1) according to one of the claims 4 to 7 and 8, **characterized in that** the inner folding wall (B) comprises a receiver for holding the cover (D) in a closed position.

10. A folding box (1) according to one of the claims 1 to 9, **characterized in that** in the in-use position of the folding box (1) the storage compartments are liquid-tight in order to store foodstuffs, especially liquid ones, of a temperature of up to approximately 100°C, especially in order to store them substantially permanently.

11. A folding box (1) according to one of the claims 1 to 10, **characterized in that** folding box (1) is formed to be stackable in such a way that in a first cavity between two adjacent bases (G) of the folding box (1) an upper folding edge (F) of a further folding box (1) which is formed in a substantially similar manner with respect to set folding box (1) can be arranged.

12. A pre-cut part (10) of foldable material, comprising an outer cutting edge (R1) and an inner cutting edge (R2) and predetermined fold markings for folding the pre-cut part (10), **characterized in that** the pre-cut part (10) is formed in such a way that when it is folded along the predetermined fold markings it forums a folding box (1) according to one of the claims 1 to 11.

13. A method for folding a folding box (1) having at least three storage compartments according to one of the claims 1 to 11 from a pre-cut part (10) of foldable material according to claim 12, **characterized in that** in a first movement the upper folding edges (F) are moved towards each other in direction of a central axis, and in a second movement subsequent to the first movement the inner folding edges (2) are tilted towards each other in the direction of the central axis, so that for forming the folding box (1) the inner side walls (S1) and the bases (G) snap into a stable fixed position.

14. A method according to claim 13, **characterized in that** outer side walls (S2) of the pre-cut part are folded up in the direction of the central axis in a first step that is carried out before the first movement, and the at least one outer side wall (S2) and the base (G) of one respective storage compartment of the storage compartments are positionally fixed with respect to each other.

## Revendications

1. Boîte pliée (1), laquelle boîte pliée (1) présente au moins trois espaces de stockage, chacun des espaces de stockage comportant au moins un fond (G) et des parois latérales (S1, S2) s'élevant à partir du fond (G) correspondant, les espaces de stockage étant disposés autour d'un axe central de la boîte pliée (1), des parois latérales intérieures (S1) étant formées par celles des parois latérales (S1, S2) qui sont disposées à proximité de l'axe central, chaque paroi latérale intérieure (S1) s'élevant à partir du fond (G) correspondant jusqu'à un bord de pliage supérieur (F) de cette paroi latérale intérieure (S1) et chaque paroi latérale intérieure (S1) présentant un bord de pliage intérieur (2) disposé à proximité de l'axe central, le bord de pliage supérieur (F) et le bord de pliage intérieur (2) de la même paroi latérale intérieure (S1) formant un premier angle (α) inférieur à 90°, **caractérisée en ce que** le bord de pliage supérieur (F) et le bord de pliage intérieur (2) de la même paroi latérale intérieure (S1) viennent en contact l'un avec l'autre en un premier point d'angle, **en ce qu'**en vue de côté de la boîte pliée, les premiers points d'angle circonscrits par la boîte pliée (1) sont disposés sensiblement à la même hauteur et **en ce qu'**en vue de côté de la boîte pliée, les premiers points d'angle circonscrits par la boîte pliée (1) sont disposés plus haut que d'autres points des bords de pliage supérieurs (F), en particulier que les points les plus hauts des bords de pliage supérieurs (F).

2. Boîte pliée (1) selon la revendication 1, **caractérisée en ce que** le bord de pliage supérieur (F) est entouré de deux parois latérales intérieures (S1) de deux espaces de stockage voisins de telle sorte que ces deux espaces de stockage voisins sont limitrophes le long du bord de pliage supérieur (F).

3. Boîte pliée (1) selon la revendication 1 ou 2, **caractérisée en ce qu'**en vue de dessus de la boîte pliée (1), les bords de pliage supérieurs (F) sont disposés en étoile autour de l'axe central et **en ce qu'**en vue de dessus de la boîte pliée (1), les bords de pliage supérieurs (F) forment deux par deux un deuxième angle qui est sensiblement égal à une fois ou deux fois un cercle divisé par le nombre de bords de pliage supérieurs (F).

4. Boîte pliée (1) selon l'une des revendications 1 à 3, **caractérisée en ce que** la première paroi latérale intérieure (S1) parmi les parois latérales intérieures (S1) de l'un des espaces de stockage et la deuxième paroi latérale intérieure (S1) parmi les parois latérales intérieures (S1) du même espace de stockage sont reliées entre elles au moyen d'une paroi pliée intérieure (B) du même espace de stockage.

5. Boîte pliée (1) selon la revendication 4, **caractérisée en ce que** la paroi pliée intérieure (B) de l'un des espaces de stockage est disposée pour l'essentiel entre la première paroi latérale intérieure et la deuxième paroi latérale intérieure de ce même espace de stockage.

6. Boîte pliée (1) selon l'une des revendications 1 à 5, **caractérisé en ce que** les parois latérales extérieures (S2) de la boîte pliée (1) sont celles des parois (S1, S2) qui sont disposées à distance de l'axe central et **en ce que** le nombre des parois latérales extérieures (S2) est égal ou supérieur au nombre des espaces de stockage.

7. Boîte pliée (1) selon la revendication 6, **caractérisée en ce que** la première paroi latérale intérieure (S1) parmi les parois latérales intérieures (S1) de l'un des espaces de stockage et une des au moins une parois latérales extérieures (S2) du même espace de stockage sont reliées entre elles au moyen d'une première paroi pliée extérieure (A), **en ce que** la deuxième paroi latérale intérieure (S1) parmi les parois latérales intérieures (S1) du même espace de stockage et une des au moins une parois latérales extérieures (S2) du même espace de stockage sont reliées entre elles au moyen d'une deuxième paroi pliée extérieure (A) et **en ce qu'**au moins une des deux parois pliées extérieures (A) du même espace de stockage, de préférence les deux, sont conformées et fixées en position afin de renforcer la stabilité de la boîte pliée (1).

8. Boîte pliée (1) selon la revendication 7, **caractérisée en ce qu'**au moins un des espaces de stockage, en particulier chacun des espaces de stockage, comprend au moins un couvercle (D) pour couvrir l'espace de stockage en question.

9. Boîte pliée (1) selon l'une des revendications 4 à 7 et 8, **caractérisée en ce que** la paroi pliée intérieure (B) présente un logement pour retenir le couvercle (D) dans une position fermée.

10. Boîte pliée (1) selon l'une des revendications 1 à 9, **caractérisée en ce que** dans la position d'utilisation de la boîte pliée (1), les espaces de stockage sont étanches aux liquides, afin de stocker des aliments, en particulier liquides, à une température pouvant aller jusqu'à 100 °C environ, en particulier pendant une durée prolongée.

11. Boîte pliée (1) selon l'une des revendications 1 à 10, **caractérisée en ce que** la boîte pliée (1) est conçue pour pouvoir être empilée, de telle manière qu'un bord plié supérieur (F) d'une boîte pliée (1) puisse être disposé dans un premier espace libre entre deux fonds (G) d'une autre boîte pliée (1) de construction sensiblement identique à cette boîte pliée (1).

12. Découpe (10) en matériau pliable, présentant un bord de coupe extérieur (R1) et un bord de coupe intérieur (R2) et des plis marqués prédéfinis pour le pliage de la découpe (10), **caractérisée en ce que** la découpe (10) est conformée de telle manière qu'une fois pliée le long des plis marqués prédéfinis, elle forme une boîte pliée (1) selon l'une des revendications 1 à 11.

13. Procédé pour le pliage d'une boîte pliée (1) selon l'une des revendications 1 à 11 présentant au moins trois espaces de stockage à partir d'une découpe (10) en matériau pliable selon la revendication 12, **caractérisé en ce que** dans un premier mouvement, les bords de pliage supérieurs (F) sont déplacés l'un vers l'autre en direction d'un axe central et **en ce que** dans un deuxième mouvement faisant suite au premier mouvement, des bords de pliage intérieurs (2) sont inclinés les uns vers les autres en direction de l'axe central de sorte qu'afin de former la boîte pliée (1), les parois latérales intérieures (S1) et les fonds (G) s'emboîtent dans une position fixée et stable.

14. Procédé selon la revendication 13, **caractérisé en ce que** dans une première étape exécutée avant le premier mouvement, les parois latérales extérieures (S2) de la découpe sont déployées en direction de l'axe central et **en ce que** l'au moins une paroi latérale extérieure (S2) et le fond (G) de chacun des espaces de stockage sont fixés en position l'une par rapport à l'autre.
